# EUROPÄISCHE PATENTSCHRIFT

(11) **EP 1 322 537 B1**
(45) Veröffentlichungstag und Bekanntmachung des Hinweises auf die Patenterteilung: **15.09.2004**
(21) Anmeldenummer: 01982150.3
(22) Anmeldetag: 26.09.2001
(51) Int. Cl.: B65H 1/30, B65H 1/02, B07C 1/02

(54) **STOFFEINGABE EINER SENDUNGSSORTIERANLAGE UND VERFAHREN ZUM BELADEN DER STOFFEINGABE**
INPUT UNIT OF A LETTER SORTING SYSTEM AND METHOD FOR LOADING THE INPUT UNIT
UNITE D'ENTREE D'UNE INSTALLATION DE TRI D'ENVOIS ET SON PROCEDE DE CHARGEMENT

(30) Priorität: 29.09.2000 DE 10048827
(43) Veröffentlichungstag der Anmeldung: 02.07.2003
(73) Patentinhaber: SIEMENS AKTIENGESELLSCHAFT, 80333 München (DE)
(72) Erfinder: HOFMANN, Christoph, 88682 Salem (DE); BERDELLE-HILGE, Peter, 78462 Konstanz (DE)
(86) Internationale Anmeldenummer: PCT/DE2001/003701
(87) Internationale Veröffentlichungsnummer: WO 2002/026603

(56) Entgegenhaltungen:
- EP-A- 0 865 328
- DE-C- 4 236 507
- US-A- 5 906 468
- US-A- 5 947 468

## Beschreibung

Die Erfindung betrifft eine Stoffeingabe einer Sendungssortieranlage, die eine Vereinzelungsvorrichtung, eine mit ihr verbundene horizontal ausgerichtete Sendungstransportbahn mit einer Stützwand für den Transport hochkant stehender, flacher Sendungen zur Vereinzelungsvorrichtung und ein in die Sendungstransportbahn ein- und ausschwenkbares und in Transportrichtung zum Halten und zum Transport der Sendungen zur Vereinzelungsvorrichtung an einer Linearführung verfahrbares und wieder rückfahrbares Trennmesser aufweist und ein Verfahren zum Beladen der Stoffeingabe.

Bisher erfolgte hauptsächlich eine aufwendige manuelle Beschickung der Stoffeingabe. Dabei werden die Sendungen aus einem Postbehälter auf die Sendungstransportbahn gekippt oder von Hand stapelweise aus dem Postbehälter entnommen und auf die Sendungstransportbahn gestellt. Danach werden sie, ebenfalls von Hand, auf die Unterkante und seitlich gegen die Stützwand ausgerichtet und zur Vereinzelungsvorrichtung bzw. zum Reststapel geschoben. Das Trennmesser wird dann hinter dem Stapel eingeschwenkt und die Sendungsvereinzelung beginnt, wobei das Trennmesser und wahlweise zusätzlich die als angetriebenes, mit dem Trennmesser gekoppeltes Transportband ausgeführte Sendungstransportbahn den Stapel stapeldruckgesteuert der Vereinzelungsvorrichtung zuführt.

Bekannt wurde auch eine Einrichtung zum automatischen Beschicken der Stoffeingabe einer Briefverteilanlage aus der WO 97/20644 (& EP 0 865 328 B1), bei der der direkte Beschickungsvorgang ohne manuelle Tätigkeiten abläuft. Dabei wird ein gefüllter Behälter mittels Beschickungsmodul auf die Brieftransportbahn der Stoffeingabe zwischen zwei zusätzlichen, verfahrbaren und schwenkbaren Trennmessern entleert. Dann wird der Stapel automatisch mittels der zwei Trennmesser in Richtung Vereinzelungsvorrichtung an den Reststapel geschoben, das den Reststapel haltende Trennmesser schwenkt aus, fährt dicht hinter das hintere zusätzliche Trennmesser, schwenkt wieder ein und die beiden zusätzlichen Trennmesser schwenken aus und fahren nach hinten zur Aufnahme eines neuen Stapels. Auch bei dieser Lösung gelangen die Sendungen in einem Postbehälter zur Stoffeingabe, d.h. die Sendungen müssen relativ aufwendig in die Postbehälter gefüllt werden. In vielen Fällen kommen diese Sendungen von vorgelagerten Sortiermaschinen. Dann werden die vorsortierten Sendungen aus den entsprechenden Sortierfächern in die Postbehälter geladen und wie beschrieben zur entsprechenden Stoffeingabe transportiert.

Es gibt auch Sortierprozesse mit mehreren Sortierläufen hintereinander, bei denen die Sendungen aus den Sortierfächern nicht in Postbehälter geladen werden, sondern über eine Umladebrücke von den Sortierfächern auf die Brieftransportbahn der Stoffeingabe geschoben werden (DE 42 36 507 Cl). Hierzu ist aber ein bestimmtes Maschinen-Layout notwendig, bei dem sich die Sortierfächer und die Brieftransportbahn der Stoffeingabe gegenüber befinden.

Der in den Ansprüchen 1 und 7 angegebenen Erfindung liegt die Aufgabe zugrunde, eine gattungsgemäße Stoffeingabe und ein Verfahren zum Beladen der Stoffeingabe zu schaffen, mit deren Hilfe das Laden der Sendungen aus vorgelagerten Sortieranlagen in Postbehälter nicht mehr notwendig ist oder an das Maschinen-Layout bei Sortierprozessen mit mehreren Sortierläufen, wobei die jeweils sortierten Sendungen der Stoffeingabe wieder direkt ohne Postbehälter zugeführt werden, keine Anforderungen hinsichtlich der räumlichen Anordnung von Stoffeingabe und Sortierfächer mehr notwendig sind.

Die Ausführung der Sendungstransportbahn als geteilte Sendungstransportbahn, wobei ein relativ kurzer erster Abschnitt wie bisher fest mit der Vereinzelungsvorrichtung verbunden ist und mindestens ein längerer, an den kurzen Abschnitt ankoppelbarer zweiter Abschnitt auf einem Fahrgestell verfahrbar angeordnet ist, ermöglicht das direkte Beladen der Sendungstransportbahn an einem beliebigen Ort ohne Verwendung von Postbehältern. Dazu wird der zweite Abschnitt der Sendungstransportbahn an den Beladeort gefahren und die Sendungen werden auf den zweiten Abschnitt gestellt. Damit der Sendungsstapel nicht umkippt, werden ein oder zwei Trennmesser längs des zweiten Abschnittes an den Stapel geschoben. Ist der Sendungsstapel nicht zu lang, reicht bei einer bestimmten Schräglage ein Trennmesser, ansonsten ist das beidseitige Halten mit zwei Trennmessern sicherer, insbesondere bei unkontrollierbaren Transportbewegungen. Die mit dem ersten Abschnitt der Sendungstransportbahn verbundene Stützwand hat die Länge der gesamten Sendungstransportbahn. Das Trennmesser des ersten kurzen Abschnittes der Sendungstransportbahn ist über die Länge der gesamten Sendungstransportbahn verfahrbar, d.h. wenn der zweite Abschnitt angekoppelt ist, kann dieses erste Trennmesser ausgeschwenkt bis hinter das hintere Trennmesser des zweiten Abschnittes gefahren werden und nach Zusammenfügen mit dem eventuell auf dem ersten Abschnitt noch vorhandenen Reststapel und dem Ausschwenken der Trennmesser des zweiten Abschnittes den Gesamtstapel zur Vereinzelungsvorrichtung schieben. Die Trennmesser sind so angeordnet, dass sie sich bei den Bewegungsabläufen nicht gegenseitig behindern.

Vorteilhafte Ausgestaltungen der Erfindung sind in den Unteransprüchen dargestellt.

So ist es vorteilhaft, den ersten Abschnitt der Sendungstransportbahn mindestens so lang auszuführen, dass die Zeit zum Vereinzeln eines auf ihm stehenden Sendungsstapels ausreicht, um den angekoppelten, inzwischen leeren zweiten Abschnitt der Sendungstransportbahn abzukoppeln und einen beladenen zweiten Abschnitt an den ersten Abschnitt anzukoppeln.

Dadurch ist es möglich, für einen Sortierlauf die Vereinzelungsvorrichtung ohne Unterbrechung zu betreiben.

Damit sich die Trennmesser bei ihren Bewegungen nicht gegenseitig behindern, ist es vorteilhaft, das Trennmesser des ersten Abschnittes und das oder die Trennmesser des zweiten Abschnittes beidseitig der Sendungstransportbahn geführt und entlang der Transportbahn verschiebbar anzuordnen.

Vorteilhaft ist es auch, das erste Trennmesser der Sendungstransportbahn mittels einer Verfahrvorrichtung, die den gemessenen Stapeldruck an der Vereinzelungsvorrichtung geregelt konstant hält, in Richtung Vereinzelungsvorrichtung zu verfahren. Dadurch hält man annähernd gleiche Abzugsbedingungen während der Vereinzelung des gesamten Sendungsstapels ein.

Um den Transport der Sendungen zur Vereinzelungsvorrichtung möglichst beanspruchungsarm durchzuführen, besteht der Boden des ersten und des zweiten Abschnittes der Sendungstransportbahn jeweils mindestens teilweise aus einem rauen Transportband, die sich synchron mit dem eingeschwenkten ersten Trennmesser bewegen, wenn der Sendungsstapel zur Vereinzelungsvorrichtung verfahren wird. Beim Zusammenkoppeln der beiden Abschnitte werden dabei auch die Antriebe der beiden Transportbänder, vorteilhaft mittels Reibräder, zusammengekoppelt.

Um ein Wegrutschen beim Zusammenschieben der Sendungen während des Beladevorganges des zweiten Abschnittes gegen das in Richtung der Vereinzelungsvorrichtung hintere Trennmesser zu vermeiden, ist das Transportband nur in Richtung der Vereinzelungsvorrichtung bewegbar.

Vorteilhaft ist es auch, den zweiten Abschnitt der Sendungstransportbahn an die Sortierfächer einer beliebigen Sendungssortieranlage zu fahren und aus den Sortierfächern zu beladen. Bei einem Sortiervorgang mit mehreren Sortierläufen sind dies vorteilhaft die Sortierfächer der Sendungssortieranlage, deren Stoffeingabemehrmals zu beladen ist.

Anschließend wird die Erfindung in einem Ausführungsbeispiel anhand der Zeichnung näher erläutert.

Dabei zeigen
- FIG 1a: eine schematische Seitenansicht der Stoffeingabe bei der die Sendungstransportbahnabschnitte voneinander entfernt sind,
- FIG 1b: eine schematische Seitenansicht der Stoffeingabe bei der die Sendungstransportbahnabschnitte untereinander gekoppelt sind,
- FIG 2a,b: in schematischer Darstellung zwei Varianten zum Beladen des zweiten Abschnittes der Sendungstransportbahn aus den Sortierfächern einer Sendungssortieranlage,
- FIG 3a-c: in schematischer Darstellung den Beladevorgang der Stoffeingabe in mehreren Phasen als Draufsicht.

In dem hier beschriebenen Beispiel werden die Sendungen in der Verteilreihenfolge für die Zusteller sortiert. Da die Sendungssortieranlage nur eine begrenzte Anzahl von Sortierfächern 14 besitzt, muss dies in mehreren Sortierläufen hintereinander durchgeführt werden, wobei die Sendungen der Stoffeingabe genau in der sortierten Reihenfolge aus den Sortierfächern wieder zugeführt werden.

In den Sortierfächern 14 werden die Sendungen stehend von hinten nach vorn eingestapelt, wobei sie nach vorn hin von einer mittels Federkraft gegen den wachsenden Stapel gedrückten und ausschwenkbaren Stapelplatte gestützt werden. Das Leeren der Sortierfächer 14 und Beladen eines mobilen zweiten Abschnittes 30 der Sendungstransportbahn der Stoffeingabe kann dann einfach erfolgen, indem der Sendungsstapel aus dem Sortierfach 14 auf den zweiten Abschnitt 30 geschoben wird.

Für die Sendungssortieranlage soll durch eine mehrstufige Sortierung der Sendungen die Sequenzerfunktionalität abgebildet werden. Der verwendeten Verteilstrategie liegt ein Zweipassprozess zugrunde:
- 1.: Die Sendungen werden auf den zweiten Abschnitt der Sendungstransportbahn geladen und vereinzelt.
- 2.: Nach Beendigung des ersten Laufs werden die Sendungen zurück zur Stoffeingabe gebracht und ein zweites Mal vereinzelt. Hierbei darf die Entleerreihenfolge der Sortierfächer pro Sortierfach nicht vertauscht werden.
- 3.: Nach dem zweiten Pass werden die Sendungen in Transportbehälter gepackt.

Die Sendungsstapel werden aus den Sortierfächern 14 nach dem ersten Lauf auf einen oder mehrere auf Fahrgestellen befindliche zweite Abschnitte 30 der Sendungstransportbahn geladen, die entlang der Sendungssortieranlage verteilt sind. Die einzelnen mobilen Abschnitte werden anschließend zur Stoffeingabe gefahren und entladen.

Wie der FIG 1 zu entnehmen, ist der zweite Abschnitt 30 der Sendungstransportbahn auf einem Fahrgestell 12 angebracht. Er besitzt einen Boden 8, zwei an einer Linearführung 11 entlang des zweiten Abschnittes verschiebbare und in die Transportbahn ein- und ausschwenkbare Trennmesser 9,10 sowie eine Stützwand 15, an der die stehenden Sendungen sich ausrichten. Der Boden 8 des zweiten Abschnittes befindet sich in der gleichen Höhe wie der Boden 3 eines ersten Abschnittes 20 der Sendungstransportbahn der Stoffeingabe. Werden die Trennmesser 8,9 ausgeschwenkt an die Stapelenden verschoben und dann eingeschwenkt und im Boden 8 verhakt, so wird ein Verrutschen oder Umkippen des Stapels verhindert. Der erste mit der Vereinzelungsvorrichtung 2 starr verbundene Abschnitt 20 der Sendungstransportbahn ist mit seiner Transportrichtung rechtwinklig zur Abzugsvorrichtung 2 der Vereinzelungsvorrichtung ausgerichtet. An einer Stützwand 4 richten sich die Sendungen mit ihrer hinteren Kante aus. Am ersten Abschnitt 20 der Sendungstransportbahn ist eine Linearführung 5 befestigt, an der ein erstes Trennmesser 6 in die Sendungstransportbahn hereinund herausschwenkbar und entlang der Sendungstransportbahn verschiebbar ist. Der Boden 3 des ersten Abschnittes ist als Transportband ausgeführt. Der Antrieb des Trennmessers 6 und des Transportbandes wird über einen am Abzugsort gemessenen Stapeldruck so geregelt, dass dieser Stapeldruck annähernd konstant bleibt. Die Linearführung 5 weist eine Länge auf, die der Summe der Länge des ersten 20 und des zweiten Abschnittes 30 der Sendungstransportbahn entspricht.

Die Länge des ersten Abschnittes 20 ist so gewählt, dass die Zeit zur Vereinzelung der auf ihr stehenden Sendungen ausreicht, um den inzwischen leeren zweiten Abschnitt 30 wegzufahren, einen bereitstehenden beladenen zweiten fahrbaren Abschnitt 30 anzukoppeln einschließlich des Verschiebens des ersten Trennmessers 6 hinter das von der Vereinzelungsvorrichtung gesehen hintere, den Sendungsstapel stützende Trennmesser 10, des Einschwenkens des ersten Trennmessers 6 in die Transportbahn der Sendungen und des anschließenden Ausschwenkens der zusätzlichen Trennmesser 9,10 des zweiten Abschnittes 30. Dadurch muss der Betrieb der Vereinzelungsvorrichtung 2 nicht unterbrochen werden. Der zweite mobile Abschnitt 30 der Sendungstransportbahn ist auf einem Fahrgestell 12 montiert. Seine Transportebene weist die gleiche Höhe auf wie die des ersten Abschnittes.

Die Enden der beiden Abschnitte 20,30, die miteinander gekoppelt werden, sind so ausgeformt, dass sie in einer Art Verzahnung ineinander greifen, so dass keine störende Lücke entsteht.

Der zweite Abschnitt besitzt ebenfalls ein Transportband als Boden 8 und wenn der zweite Abschnitt 30 an den ersten Abschnitt 20 angekoppelt wird, wird das angetriebene Transportband des ersten Abschnittes mittels Reibrad 7 mit dem Transportband des zweiten Abschnittes 30 gekoppelt, so dass beide gleich angetrieben werden.

Das Transportband des zweiten Abschnittes 30 ist nur in Richtung Vereinzelungsvorrichtung 2 beweglich, so dass beim Zusammenschieben der Sendungen während des Beladevorganges gegen das in Richtung der Vereinzelungsvorrichtung hintere, eingeschwenkte Trennmesser 9, das sich auf dem Transportband abstützt und mit ihm form- oder kraftschlüssig verbunden ist, die Sendungen nicht wegrutschen.

Für das Beladen in einer ersten Variante (FIG 2a) wird der auf dem Fahrgestell befindliche zweite Abschnitt der Sendungstransportbahn im 90°-Winkel an die Fachwand 13 mit den Sortierfächern 14 gestellt. Begonnen wird mit dem Inhalt von Fach Nr. 1, der links vom vorderen Trennmesser abgestellt wird, danach wird links davon der Inhalt von Fach Nr. 2 abgestellt usw.

Mit dem Trennmesser Nr. 2 des zweiten Abschnittes kann der Stapel am Umfallen nach links gehindert werden. In der Praxis wird dieses Trennmesser nur nachgeführt, wenn der abgesetzte Stapel eine gewisse Schieflage überschreitet. Pro Füllung ist bei einer Länge des zweiten Abschnittes z.B. von 1m mit 3 Umsetzungen zu rechnen.

Bei einer zweiten möglichen Variante (FIG 2b) werden die Sendungen von vorne nach hinten mit absteigender Nummer verteilt. Das Trennmesser Nr. 2 steht zunächst z.B. mittig auf dem zweiten Abschnitt, rechts davon wird dann der Stapel aus dem Sortierfach 14 mit der höchsten Nummer gestellt usw.. Ist die rechte Hälfte des zweiten Abschnittes gefüllt, wird dieser Stapel dann nach links verschoben. Dieser Vorgang kann auch häufiger mit entsprechend kleineren Stapeln erfolgen. Ziel dieses Vorgehens ist, die Beladestelle immer möglichst nahe zur Fachwand zu haben, um damit die Wege bei der Befüllung des zweiten Abschnittes zu minimieren.

Da im Ausnahmefall der maximale Füllgrad für die Sortierfächer überschritten werden kann, sind sog. Überlauffächer vorgesehen. Diese müssen ebenfalls in der richtigen Reihenfolge entleert werden (ist Fach Nr. 4 ein Überlauffach Nr. 4+ zugeordnet, wird zuerst Nr. 4 geleert und im Anschluß danach Nr. 4+). Sie sind deshalb sinnvoller Weise über die Sortieranlage regelmäßig so verteilt, dass zu ihrer Entleerung immer von der Stapelaufnahme weggegangen werden kann. Somit ist für die Entleerung der Sortierfächer auf den zweiten Abschnitt der Sendungstransportbahn der minimale Weg zurückzulegen.

Durch Verwendung von Lampentastern als Steuermechanismus für die Entleerreihenfolge, wird der Operator geführt.
- Dauerlicht = Fach voll
- Blinklicht = Nächstes zu entleerendes Fach
- Kein Erlöschen nach Quittierung = Ein weiteres Überlauffach muss noch geleert werden.

Nach Entleeren der gesamten Sendungssortieranlage auf die zweiten Abschnitte werden diese (unverdreht) zur Stoffeingabe geschoben.

Der erste der zu entladenden Abschnitte 30 ist derjenige mit dem Stapel aus Fach Nr.1 an seinem rechten Ende. Für die oben beschriebene erste Variante ist dies der der Stoffeingabe am nächsten stehende zweite Abschnitt. Für die zweite Variante wäre dies der zweite Abschnitt am Ende der Sendungssortieranlage.

Der entsprechende zweite Abschnitt 30 wird zunächst in Verlängerung zum ersten Abschnitt 20 der Sendungstransportbahn der Stoffeingabe angedockt. Die beiden Trennmesser 9,10 werden dann mit dem Stapel bis zum ersten Trennmesser 6 geschoben. Das erste Trennmesser 6 der Stoffeingabe wird dann nach oben geschwenkt und hinter dem Stapel und dem hinteren Trennmesser 10 des zweiten Abschnittes 30 wieder eingefügt. Nach Hochklappen der Trennmesser 9,10 des zweiten Abschnittes 30 kann die Vereinzelung gestartet werden (FIG 3a-c). Ist der zweite Abschnitt 30 durch Vereinzelung leer gefahren, folgen die restlichen in der entsprechenden Reihenfolge.

## Patentansprüche

1. Stoffeingabe einer Sendungssortieranlage, die eine Vereinzelungsvorrichtung (2), eine horizontal ausgerichtete Sendungstransportbahn mit einer Stützwand (4) für den Transport der hochkant stehenden, flachen Sendungen zur Vereinzelungsvorrichtung (2) und ein in die Sendungstransportbahn ein- und ausschwenkbares und in Transportrichtung zum Halten und zum Transport der Sendungen zur Vereinzelungsvorrichtung (2) an einer Linearführung (5) verfahrbares und wieder rückfahrbares erstes Trennmesser (6) aufweist, **dadurch gekennzeichnet, dass** die Sendungstransportbahn aus einem kurzen, fest mit der Vereinzelungsvorrichtung (2) verbundenen ersten Abschnitt (20) und aus mindestens einem auf einem Fahrgestell (12) befestigten, längeren zweiten Abschnitt (30), der ein oder zwei zusätzliche, entlang des zweiten Abschnittes (30) verschiebbare, ein- und ausschwenkbare Trennmesser (9,10) zum Halten des Stapels stehender Sendungen aufweist und der an den ersten Abschnitt (20) anund abkoppelbar ist, besteht, wobei die Linearführung (5) und der Antrieb des ersten Trennmessers (6) des ersten Abschnittes (20) so ausgeführt sind, dass das erste Trennmesser (6) über die gesamte Länge des ersten (20) und zweiten Abschnittes (30) der Sendungstransportbahn an den Trennmessern (9,10) des zweiten, angekoppelten Abschnittes (30) vorbei ohne Einschränkung verfahrbar ist.

2. Stoffeingabe nach Anspruch 1, **dadurch gekennzeichnet, dass** der erste Abschnitt (20) der Sendungstransportbahn mindestens so lang ist, dass die Zeit zum Vereinzeln eines auf ihm stehenden Sendungsstapels ausreicht, um den angekoppelten, inzwischen leeren zweiten Abschnitt der Sendungstransportbahn abzukoppeln und einen beladenen, zweiten Abschnitt an den ersten Abschnitt anzukoppeln.

3. Stoffeingabe nach Anspruch 1, **dadurch gekennzeichnet, dass** das Trennmesser (6) des ersten Abschnittes (20) und das oder die Trennmesser (9,10) des zweiten Abschnittes (30) an unterschiedlichen Seiten der Sendungstransportbahn geführt sind.

4. Stoffeingabe nach Anspruch 1, **dadurch gekennzeichnet, dass** das erste Trennmesser (6) der Sendungstransportbahn mittels einer Verfahrvorrichtung, den gemessenen Stapeldruck an der Vereinzelungsvorrichtung (2) geregelt konstant haltend, in Richtung Vereinzelungsvorrichtung (2) verfahrbar ist.

5. Stoffeingabe nach Anspruch 1, **dadurch gekennzeichnet, dass** die Böden (3,8) des ersten (20) und des zweiten Abschnittes 830) der Sendungstransportbahn jeweils aus einem rauen Transportband bestehen, die sich synchron mit dem eingeschwenkten ersten Trennmesser (6) bewegen, wenn der Sendungsstapel zur Vereinzelungsvorrichtung (2) verfahren wird, wobei beim Zusammenkoppeln der beiden Abschnitte (20,30) auch die Antriebe der Transportbänder zusammengekoppelt sind und wobei das Transportband des zweiten Abschnittes (30) nur in Richtung Vereinzelungsvorrichtung (2) bewegbar ist.

6. Stoffeingabe nach Anspruch 5, **dadurch gekennzeichnet, dass** die Kopplung der Transportbandantriebe mittels Reibrädern (7) erfolgt.

7. Verfahren zum Beladen der Stoffeingabe einer Sendungssortieranlage nach Anspruch 1 oder 2, **gekennzeichnet durch** die Verfahrensschritte:
- Beladen des zweiten Abschnittes (30) der Sendungstransportbahn mit einem Sendungsstapel und Einschwenken des oder der zusätzlichen Trennmesser (8,9) in den zweiten Abschnitt (30) zum Halten des Sendungsstapels,
- Fahren des beladenen zweiten Abschnittes (30) und Ankoppeln an den ersten Abschnitt (20) und, falls notwendig, Heranschieben des Sendungsstapels des zweiten Abschnittes (30) an den noch auf dem ersten Abschnitt (20) stehenden Sendungsstapel,
- Ausschwenken des ersten Trennmessers (6) der Sendungstransportbahn, Zurückbewegen dicht hinter das in Richtung Vereinzelungsvorrichtung (2) hintere, den auf dem zweiten Abschnitt (30) stehenden Sendungsstapel stützende zusätzliche Trennmesser (10) und Einschwenken in die Sendungstransportbahn,
- Ausschwenken des oder der zusätzlichen Trennmesser (9,10),
- Abkoppeln und Fahren des jeweiligen zweiten Abschnittes (30) an den Beladeort zum Beladen mit einem weiteren Sendungsstapel, sobald dieser zweite Abschnitt (30) leer ist.

8. Verfahren nach Anspruch 7, **dadurch gekennzeichnet, dass** der zweite Abschnitt (30) der Sendungstransportbahn an die Sortierfächer (14) einer beliebigen Sendungssortieranlage gefahren und aus den Sortierfächern (14) beladen wird.

9. Verfahren nach Anspruch 8, **dadurch gekennzeichnet, dass** bei einem Sortiervorgang mit mehreren Sortierläufen der zweite Abschnitt (30) der Sendungstransportbahn an die Sortierfächer (14) der Sendungssortieranlage gefahren und beladen werden, deren Stoffeingabe mit Hilfe des zweiten Abschnittes mehrmals zu beladen ist.

## Claims

1. Input unit of mail-sorting installation, having a separating arrangement (2), having a horizontally oriented mail-transporting path with a supporting wall (4) by means of which flat items of mail which stand on edge are transported to the separating arrangement (2), and having a first separating blade (6) which can be pivoted in and out of the mail-transporting path and can be displaced in the transporting direction on a linear guide (5), for the purposes of retaining the mail and transporting it to the separating arrangement (2), and can be returned again on said linear guide, **characterized in that** the mail-transporting path comprises a short first section (20), which is fixed to the separating arrangement (2), and at least one longer second section (30), which is fastened on a carriage (12), can be coupled to and uncoupled from the first section (20) and has one or two additional separating blades (9, 10) which can be displaced along the second section (30), can be pivoted in and out and are intended for retaining the stack of upright mail, the linear guide (5) and the drive of the first separating blade (6) of the first section (20) being configured such that the first separating blade (6), over the entire length of the first section (20) and the second section (30) of the mail-transporting path, can be displaced without limitation past the separating blades (9, 10) of the second, coupled section (30).

2. Input unit according to Claim 1, **characterized in that** the first section (20) of the mail-transporting path is at least long enough for the time for separating a mail stack standing thereon to be sufficient in order for the coupled second section of the mail-transporting path, which has become empty in the meantime, to be uncoupled and for a loaded second section to be coupled to the first section.

3. Input unit according to Claim 1, **characterized in that** the separating blade (6) of the first section (20) and the separating blade or blades (9, 10) of the second section (30) are guided on different sides of the mail-transporting path.

4. Input unit according to Claim 1, **characterized in that** the first separating blade (6) of the mail-transporting path can be displaced by means of a displacing arrangement in the direction of the separating arrangement (2), keeping the measured stack pressure on the separating arrangement (2) constant in a controlled manner.

5. Input unit according to Claim 1, **characterized in that** the bases (3, 8) of the first section (20) and of the second section (30) of the mail-transporting path each comprise a rough transporting belt, and these move synchronously with the pivoted-in first separating blade (6) when the mail stack is displaced to the separating arrangement (2), the operation of coupling the two sections (20, 30) together also involving the drives of the transporting belts being coupled together and it being possible for the transporting belt of the second section (30), to be moved only in the direction of the separating arrangement (2).

6. Input unit according to Claim 5, **characterized in that** the transporting-belt drives are coupled by means of frictional wheels (7).

7. Method of loading the input unit of the mail-sorting installation according to Claim 1 or 2,
**characterized by** the following method steps:
- loading the second section (30) of the mail-transporting path with a mail stack and pivoting the additional separating blade or blades (8, 9) into the second section (30) in order to retain the mail stack,
- moving the loaded second section (30) and coupling it to the first section (20) and, if necessary, pushing the mail stack of the second section (30) up to the mail stack still located on the first section (20),
- pivoting the first separating blade (6) of the mail-transporting path out, moving it back closely behind the rear additional separating blade (10), as seen in the direction of the separating arrangement (2), this separating blade supporting the mail stack located on the second section (30), and pivoting it into the mail-transporting path,
- pivoting the additional separating blade or blades (9, 10) out,
- uncoupling the respective second section (30), and moving it to the loading location for loading with a further mail stack, as soon as this second section (30) is empty.

8. Method according to Claim 7, **characterized in that** the second section (30) of the mail-transporting path is moved up to the sorting compartments (14) of any desired mail-sorting installation and loaded from the sorting compartments (14).

9. Method according to Claim 8, **characterized in that**, in the case of a sorting operation with a number of sorting sequences, the second section (30) of the mail-transporting path is moved up to, and loaded from, the sorting compartments (14) of the mail-sorting installation, the input unit of which can be loaded a number of times with the aid of the second section.

## Revendications

1. Unité d'entrée d'une installation pour trier des envois qui présente un dispositif de division (2), une bande transporteuse d'envois orientée à l'horizontale munie d'une paroi d'appui (4) pour transporter les envois plats posés de chant vers le dispositif de division (2) et une première lame de séparation (6) qui peut être basculée vers l'intérieur et vers l'extérieur de la bande transporteuse d'envois et être déplacée dans l'un et l'autre sens sur un guidage linéaire (5) en direction de transport afin de maintenir les envois et les transporter vers le dispositif de division (2), **caractérisée en ce que** la bande transporteuse d'envois se compose d'un premier segment (20) court relié solidairement au dispositif de division (2) et d'au moins un deuxième segment (30) plus long, fixé sur un chariot (12), muni d'une ou deux lames de séparation (9, 10) supplémentaires, mobiles le long du deuxième segment (30) et pouvant être basculées vers l'intérieur et vers l'extérieur et destinées à maintenir la pile d'envois debout, lequel deuxième segment peut être couplé et découplé au premier segment (20), le guidage linéaire (5) et l'entraînement de la première lame de séparation (6) du premier segment (20) étant conçus de telle manière que la première lame de séparation (6) peut se déplacer devant les lames de séparation (9, 10) du deuxième segment (30) couplé sans restriction sur toute la longueur du premier segment (20) et du deuxième segment (30) de la bande transporteuse d'envois.

2. Unité d'entrée selon la revendication 1, **caractérisée en ce que** le premier segment (20) de la bande transporteuse d'envois est au moins assez long pour que le temps nécessaire à diviser une pile d'envois qui y est placée soit suffisant pour découpler le deuxième segment couplé - de la bande transporteuse d'envois - vidé entre temps et pour coupler un deuxième segment chargé au premier segment.

3. Unité d'entrée selon la revendication 1, **caractérisée en ce que** la lame de séparation (6) du premier segment (20) et la ou les lames de séparation (9,10) du deuxième segment (30) sont guidées sur des côtés différents de la bande transporteuse d'envois.

4. Unité d'entrée selon la revendication 1, **caractérisée en ce que** la première lame de séparation (6) de la bande transporteuse d'envois peut être déplacée en direction du dispositif de division (2) à l'aide d'un dispositif de déplacement qui maintient constante la pression mesurée de la pile, réglée sur le dispositif de division (2).

5. Unité d'entrée selon la revendication 1, **caractérisée en ce que** les fonds (3, 8) du premier (20) et du deuxième (30) segment de la bande transporteuse d'envois se composent d'une bande transporteuse rugueuse qui se déplace en synchronie avec la première lame de séparation (6) basculée vers l'intérieur lorsque la pile d'envois est déplacée vers le dispositif de division (2) ; les entraînements des deux bandes transporteuses sont alors aussi couplés l'un à l'autre lorsque les deux segments (20, 30) sont couplés et la bande transporteuse du deuxième segment (30) ne peut se déplacer qu'en direction du dispositif de division (2).

6. Unité d'entrée selon la revendication 5, **caractérisée en ce que** le couplage des entraînements des bandes transporteuses est réalisé à l'aide de roues à friction (7).

7. Procédé pour charger l'unité d'entrée d'une installation pour trier des envois selon la revendication 1 ou 2, **caractérisé par** les étapes de procédé suivantes :
- le deuxième segment (30) de la bande transporteuse d'envois est chargé d'une pile d'envois et la ou les lames de séparation (8, 9) supplémentaires sont basculées vers l'intérieur du deuxième segment (30) pour maintenir la pile d'envois,
- le deuxième segment (30) chargé est déplacé et couplé au premier segment (20) et, en cas de besoin, la pile d'envois du deuxième segment (30) est poussée contre la pile d'envois qui se trouve encore sur le premier segment (20),
- la première lame de séparation (6) de la bande transporteuse est basculée vers l'extérieur, est reculée juste derrière la lame de séparation (10) supplémentaire arrière - en direction du dispositif de division (2) - qui soutient la pile d'envois placée sur le deuxième segment (30) et est basculée vers l'intérieur de la bande transporteuse d'envois,
- la ou les lames de séparation (9, 10 ) supplémentaires sont basculées vers l'extérieur,
- le deuxième segment (30) concerné est découplé et déplacé à l'endroit de chargement afin de charger une autre pile d'envois dès que ce deuxième segment (30) est vide.

8. Procédé selon la revendication 7, **caractérisé en ce que** le deuxième segment (30) de la bande transporteuse d'envois est déplacé contre les casiers de tri (14) d'une installation quelconque pour trier des envois et est chargé à partir des casiers de tri (14).

9. Procédé selon la revendication 8, **caractérisé en ce que**, pour une opération de tri à plusieurs étapes de tri, on déplace et on charge le deuxième segment (30) de la bande transporteuse d'envois contre les casiers de tri (14) de l'installation pour trier des envois dont l'unité d'entrée doit être chargée plusieurs fois à l'aide du deuxième segment.
